# EUROPÄISCHE PATENTSCHRIFT

(11) **EP 3 754 287 B1**
(45) Veröffentlichungstag und Bekanntmachung des Hinweises auf die Patenterteilung: **09.08.2023**
(21) Anmeldenummer: 19181261.9
(22) Anmeldetag: 19.06.2019
(51) Int. Cl.: F41A 11/00, F41A 21/48

(54) **PISTOLE MIT STARREM LAUF, INSBESONDERE TRAININGSWAFFE**
PISTOL WITH RIGID BARREL, IN PARTICULAR TRAINING WEAPON
PISTOLET À CANON RIGIDE, EN PARTICULIER PISTOLET D'ENTRAÎNEMENT

(43) Veröffentlichungstag der Anmeldung: 23.12.2020
(73) Patentinhaber: Glock Technology GmbH, 9170 Ferlach (AT)
(72) Erfinder: Dechant, Friedrich, 2020 Hollabrunn (AT); Stern, Thomas, 2125 Neubau (AT)
(74) Vertreter: Patentanwälte Barger, Piso & Partner

(56) Entgegenhaltungen:
- EP-A1- 3 190 373
- EP-A1- 3 367 040
- DE-A1- 19 513 594
- GB-A- 191 517 029

## Beschreibung

Die Erfindung betrifft eine Pistole mit starrem Lauf, insbesondere eine Trainingswaffe welche im Kontext dieser Erfindung synonym auch Übungswaffe oder Übungspistole bzw. Trainingspistole genannt wird, entsprechend dem Oberbegriff des Anspruches 1 und den weiter unten abgehandelten EP 3 367 040 A1 und EP 3 190 373 A1 der Anmelderin.

An Trainingswaffen werden die verschiedensten, dabei teilweise kontradiktorischen, Ansprüche gestellt. So soll ihr Äußeres nach Form und Haptik mit der echten Waffe möglichst übereinstimmen, um ein der Wirklichkeit möglichst ähnliches Training zu ermöglichen, es muss allerdings der Unterschied zur echten Waffe sofort und unter allen Umständen erkennbar sein, um Verwechslungen zuverlässig zu vermeiden. Auch von der Masse und der Lage des Schwerpunktes her soll die Waffe, mit Übungsmunition bestückt, der echten Waffe möglichst ähnlich sein, was aber wegen der Unterschiede bei der Munition unmöglich ist, sodass hier Kompromisse geschlossen werden müssen. Auch ist es zufolge der relativ geringen Energie bei der Abgabe eines Übungsschusses nicht möglich, sowohl einen üblichen Masseverschluss als auch einen Kipp- oder Drehlauf zu bewegen, sodass auch hier Kompromisse zu schließen sind. Hier setzt nun die Problematik ein, dass durch derartige Kompromisse im Stand der Technik die Trainingswaffe von der echten Waffe, die sie darstellen soll, abweichen kann, wobei insbesondere beim Zerlegen (und natürlich auch beim Zusammenbau, darauf wird in Hinkunft nicht speziell hingewiesen, sofern es nicht um diesen selbst geht) starke Unterschiede zur echten Waffe auftreten können. Da gerade das Zerlegen der Waffe geübt werden muss stellt dies einen Nachteil dar, der im Stand der Technik nicht vermieden werden kann.

Die hier vorgestellten Erkenntnisse können jedoch prinzipiell auch für "echte" Waffen mit starrem Lauf und einem Masseverschluss verwendet werden, welche für den Einsatz von Munition mit erheblich stärkerer Ladung und/oder Geschoßen geeignet sind.

Die oben genannte EP 3 190 373 A1 offenbart das Umbauen einer normalen Waffe in eine Übungswaffe, wobei im Griffstück ein Adapter eingesetzt wird, wodurch trotz des kleineren Kalibers der Übungswaffe der Ladevorgang problemlos erfolgt.

Bekannt ist unter anderem eine Drehlaufpistole, welche unter Einbezug der EP 3 179 193 B1, der oben genannten EP 3 367 040 A1 und der noch nicht veröffentlichten EP19174261.8, als Beispiel für eine "echte" Waffe dient und bei der die Zerlegung folgendermaßen erfolgt: Nach Abgabe des letzten Schusses oder, alternativ, nach händischem Zurückziehen des Verschlusses bleibt dieser, vom Verschlusshalter oder Verschlussfanghebel gehalten, nahe an seiner hintersten Position. Spätestens dann wird das Magazin entfernt. Sodann wird am hintersten Ende des Verschlusses eine Deckplatte, die mit dem Schlagbolzenmechanismus in Verbindung steht bzw. zu ihm gehört, verdreht und nach hinten gezogen, je nach Bauart der Pistole ein Stück oder gänzlich aus dem Verschluss.

Hiermit wird der Schlagbolzenmechanismus entspannt. Dann erst kann ein Zerlegehebel in die Zerlegeposition verdreht werden. Sodann wird der Verschlussfanghebel in die Freigabeposition gebracht und der Verschluss kann mit dem Lauf über den Zerlegehebel in der Zerlegeposition nach vorne abgezogen werden, die Pistole ist zerlegt. Die eigentliche Funktion und der dazugehörige Aufbau (wie etwa Drehlauf, Kipplauf, Masseverschluss und/oder Formverschluss) sind im Zusammenhang mit der Schaffung einer Trainingspistole für diese Waffe ohne Bedeutung.

Es ist Ziel und Aufgabe der Erfindung ein alternatives Zerlegekonzept für Pistolen mit starrem Lauf und Masseverschluss vorzustellen, insbesondere eine Übungswaffe für die genannte Pistole mit Drehlauf zu schaffen, bei der der Zerlegevorgang soweit als möglich dem der "echten" Waffe entspricht, ohne dass die Funktionstüchtigkeit als Trainingswaffe beim Schießen beeinträchtigt wird..

Diese Ziele werden mit einer Pistole erreicht, die die in Anspruch 1 angegebenen Merkmale aufweist. Mit anderen Worten, die erfindungsgemäße Pistole weist einen im Griffstück festen Lauf und einen kraftschlüssigen Masseverschluss auf. Der Lauf ist dabei in einem Verriegelungsblock angeordnet, welcher die Verbindung zum Griffstück gewährleistet, und ist somit gehäusefest - also starr relativ zum Griffstück - angeordnet.

Im Falle einer Trainingspistole kann eine Reduktion der Verschlussmasse erforderlich sein, um mit entsprechend reduzierter Treibgasenergie funktionsfähig zu sein. Dies kann insbesondere durch einen oder mehrere Kunststoffpartien an oder innerhalb des Verschlusses, an mechanisch während der Schussabgabe nicht beanspruchten Bereichen erzielt werden.

Bei der zuvor genannten Drehlaufpistole kann durch die Trennung des Abzugsmechanismus und des Schlagbolzenmechanismus eine Freigabe des Verschlusses durch einen Zerlegehebel erfolgen, wonach der Verschluss samt Drehlauf nach vonre abgezogen werden kann. Zur Angleichung des Zerlegevorganges einer Pistole mit starrem Lauf bzw. einer Trainingspistole an eine Waffe mit Dreh- oder Kipplauf gemäß Wirkungsweise wie im Oberbegriff des Anspruchs 1, muss die axiale Fixierung des festen bzw. starren Laufes bei der Vorwärtsbewegung des Verschlusses im Zuge des Zerlegens aufgehoben werden. Erfindungsgemäß kann dies ohne bewusstes Eingreifen des Bedieners, also intuitiv, durch Vorwärtsdrücken durchgeführt werden, da zwischen dem Lauf bzw. Patronenlager und dem Verschluss ein Entriegelungsabstand vorgesehen ist, bei dessen Überwindung durch eine am Verschluss vorgesehene Entriegelungsrampe, auch Entriegelungsnocke genannt, diese Entriegelung durch selbständige Betätigung eines Arretiermittels bewerkstelligt werden kann. Auf diese Weise kann eine separat zu bedienende mechanische Freigabeeinrichtung für den Lauf und/oder Verschluss vermieden werden, wodurch die Bauweise sehr kompakt und mit wenigen Bauteilen erfolgen kann.

Die Erfindung wird im Folgenden anhand der Zeichnung näher erläutert. Dabei zeigt bzw. zeigen:
die Fig. 1 eine erfindungsgemäße Übungspistole in teilweiser Explosionsdarstellung,
die Fig. 2 die zusammengesetzte ÜP der Fig. 1 in Draufsicht,
die Fig. 3a die Pistole der Fig. 2 in einem Schnitt B-B der Fig. 3b,
die Fig. 4 die Pistole der Fig. 2 in einem Schnitt A-A der Fig. 3b bzw. Fig. 4b,
die Fig. 5a die ÜP der Fig. 2 in einem Schnitt A-A der Fig. 3b bzw. Fig. 5b mit ausgezogener Deckplatte,
die Fig. 5c das Detail V der Fig. 5a,
die Fig. 6a die ÜP der Fig. 2 in einem Schnitt BB der Fig. 3b mit ausgezogener Deckplatte,
die Fig. 6b das Detail VI der Fig. 6a mit einem als Arretierplättchen ausgeführten Arretiermittel,
die Fig. 7 ein schematisch dargestelltes Arretiermittel als gefedertes Arretierplättchen,
die Fig. 8a eine Variante in einer Ansicht entsprechend der der Fig. 3a bzw. dem Schnitt A-A der Fig. 8b,
die Fig. 9a die Pistole der Fig. 8a im Schnitt A-A der Fig. 8b,
die Fig. 9c das Detail IX der Fig. 9a,
die Fig. 10a die Pistole der Fig. 9a in deren Ansicht aber in einem anderen Demontagezustand,
die Fig. 10b das Detail X der Fig. 10a und
die Fig. 11 ein beispielhaftes einteiliges Arretiermittel mit Arretiernase.

Zur verbesserten Darstellung sind die Kunststoffteile im Verschluss in den Figuren 4 bis 6 bzw. Figuren 8 bis 10 ausgeblendet.

Die **Fig. 1** zeigt eine Pistole 1 in teilweise zerlegtem Zustand in einer Art Explosionsskizze. Dargestellt sind ein Griffstück 2, ein Lauf 3, ein Verschluss 4, eine Schließfedergruppe 5, bestehend aus der eigentlichen Feder und einem Träger, und eine Schlagbolzengruppe 10, die einen Schlagbolzen 11 und eine Deckplatte 12 aufweist. Am Griffstück 2 sind ein Zerlegehebel 7, ein Verriegelungsblock 8 und Verschlussführungen 9 speziell hervorgehoben; der Lauf 3 weist eine Laufbasis 17 zur Montage im Griffstück 2 auf. Ebenso erkenntlich ist eine nutförmige Arretiermittelaufnahme 19 an der Unterseite der Laufbasis 17 ersichtlich. Weitere Bauteile, speziell zum Abzugsmechanismus und seinen Bauteilen gehörig, sind exemplarisch dargestellt, aber, da für das Verständnis der Erfindung nicht wesentlich, ohne Bezugszeichen.

Die **Fig. 2** stellt eine Draufsicht auf die Pistole im zusammengebauten, eventuell (im geladenen Zustand) feuerbereit, dar. Erkennbar bzw. mit Bezugszeichen versehen sind: das Griffstück 2, die Deckplatte 12, ein Zerlegehebel 7, der Verschluss 4 und der Lauf 3. Gut sichtbar ist ein mit 18 bezeichneter Spalt, auch Entriegelungsabstand genannt, im Wesentlichen in Richtung der Laufachse 21 zwischen der hinteren Frontfläche des Laufes 3 und der Stirnfläche des Verschlusses 4. Die Funktion dieses Spaltes 18 wird weiter unten erläutert.

Die **Fig. 3a** stellt einen Schnitt durch die Mittenebene (in normaler Position die vertikale Ebene durch die Laufachse 21), entsprechend der Linie B-B der Fig. 3b dar. Gut erkennbar ist der Lauf 3, der mittels eines Arretiermittels 14 fest im und bezüglich des Griffstückes 2 gehalten wird. Dabei greift das Arretiermittel 14 in eine Arretiermittelaufnahme 19, bevorzugt eine normal zur Laufachse 21 verlaufende Nut an der Laufbasis 17 ein. Im dargestellten Ausführungsbeispiel ist der Verriegelungsblock 8 passend im Griffstück 2 befestigt, welcher als Aufnahme für die Laufbasis 17 dient. Man erkennt im Bereich der Bezugslinie zum Bezugszeichen 4 wiederum den Spalt 18 bzw. Zerlegeabstand. Im hintersten Bereich der Pistole ist die Deckplatte 12 des Schlagbolzenmechanismus 10 dargestellt.

Wie in Fig. 2 bzw. Fig. 3a angedeutet ist ein Entriegelungsabstand 18 vorgesehen, welcher bei der Schussabgabe keine nachteilige Auswirkung hat, da der Stoßboden einer Patrone am Masseverschluss anliegt und die Patronenhülse die Abdichtung des Patronenlagers in Laufrichtung übernimmt. Diese konstruktive Ausgestaltung des Entriegelungsabstands 18, des Verschluss 4 und des Arretiermittels 14 kann in Abhängigkeit von einigen wenigen Parametern, wie etwa Kaliber und den damit verbundenen Gasdrücken vom Fachmann relativ einfach bestimmt werden. Als Faustregeln können Spaltmaße im Bereich von 0,5 bis etwa 4,0 mm, bevorzugt 0,8 bis etwa 3,5 mm, besonders bevorzugt 1,0 bis 3,0 mm angenommen werden.

Die **Fig. 4a** ist ein Schnitt durch die ÜP entlang der Linie A-A der Fig. 3b bzw. Fig. 4b und im gleichen Zustand wie Fig. 3a, gezeigt. Wesentlich ist, dass hier eine Rampe 13, auch Nocke genannt, am vorderen (lokalen) Ende des Verschlusses 4 angeordnet ist um mit dem hinteren Ende des Arretiermittels 14 bei einer beabsichtigten Vorwärtsbewegung des Verschlusses 4 zusammen wirken zu können. Die Auslegung dieser (fast) Kontaktstelle ist die einzige Position zwischen dem Verschluss 4 und dem Lauf 3, an der (nahezu) kein Spalt 18 vorliegt, der Grund wird weiter unten erläutert.

Die **Fig. 5a** ist ein Schnitt entsprechend der Fig. 4a, allerdings mit herausgezogener Deckplatte 12, samt Schlagbolzenmechanismus 10, und (im Schnitt nicht sichtbar) Zerlegehebel 7 in Zerlegeposition. In dieser Position ist eine geringfügige Vorwärtsbewegung im Ausmaß des Entriegelungsabstandes 18 (vergleiche Fig. 2) möglich, weshalb gegenüber der Verschlussposition in Fig. 4a ist der Verschluss 4 in Fig. 5a leicht nach vorne geschoben dargestellt ist. Hierdurch kann die erfindungsgemäße Entriegelung des Arretiermittels 14 erfolgen. Es ist, insbesondere im vergrößerten Detail V (Fig. 5c), gut zu sehen, wie die Rampe 13 des Verschlusses 4 das Arretiermittel 14, hier beispielhaft in Form eines Arretierplättchens 16 ausgebildet, gegen die Kraft einer Feder nach unten drückt, wodurch im Bereich der Mittelebene, dargestellt in **Fig. 6a** und 6b, das Arretiermittel 14 aus dem Bereich der Arretiermittelaufnahme 19 bzw. der Nut des Laufs 3, genauer gesagt der Laufbasis 17, kommt und diesen somit für eine weitere Vorwärtsbewegung freigibt.

Die Fig. 7 zeigt ein Ausführungsbeispiel eines Arretiermittels 14 in perspektivischer Ansicht in Form eines U-förmigen Arretierplättchens mit einer rein schematischen Feder 19, die in ein Sackloch des Verriegelungsblocks 8 eingeschoben ist. Alternativ kann eine Bügelfeder oder ähnliches die z.B. in einer Nut im Verriegelungsblock 8 liegt, verwendet werden. Durch die bevorzugt symmetrische Form des Arretierplättchens 16 kann das Arretiermittel 14 beidseitig und gleichzeitig durch entsprechend beidseitig am Verschluss 4 vorgesehene Rampen 13 betätigt werden, wodurch eine sehr symmetrische Krafteinleitung ermöglicht wird.

Die Figs. 8 bis 11 zeigen eine Variante, bei der das Arretiermittel 14, perspektivisch dargestellt in **Fig. 11**, einteilig als Federkörper mit angeformter Gegenrampe 20 und Arretiernase 15 ausgebildet ist. Die Arretiernase 15 kann auch als Rast oder Zunge angesehen werden, welche zum Eingriff in die Arretiermittelaufnahme 19 der Laufbasis 17 vorgesehen ist. Das Loch im Arretiermittel 14 ohne Bezugszeichen dient der Fixierung in der Pistole, vorzugsweise am Griffstück 2. Symmetrisch zur Waffenmittelebene kann eine zweite Gegenrampe 20 ausgebildet sein, um im Zusammenwirken mit der Rampe 13 des Verschlusses Querkräfte und Momente um die Hochachse zu vermeiden. Dieses Arretiermittel 14 benötigt keine extra Feder, es wird bei der Vorwärtsbewegung des Verschlusses elastisch deformiert, dazu die relativ große Längserstreckung und die schmale Ausbildung zwischen dem Befestigungsteil und der Arretiernase 15. Die Überwindung des in Fig. 8a hervorgehobenen Entriegelungsabstands 18, wie auch die Ermöglichung der Vorwärtsbewegung des Verschlusses 4 mit Lauf 3 erfolgt also im Wesentlichen analog zum Bewegungsablauf wie in der Figurenbeschreibung der Figs. 4 bis 6, worauf an dieser Stelle verwiesen sei.

Aus den Figs. 8 bis 10, die den Figs. 4 bis 6 entsprechen, ist die Montagesituation und die Deformation des Arretiermittels 14 gut zu erkennen, eine nähere Erläuterung ist nicht notwendig.

Es ist leicht vorstellbar, dass das Arretiermittel 14 im Kontaktbereich der Entriegelungsrampe(n) 13 leicht abgeschrägt sein kann, um eine sanftere Krafteinleitung zu gewährleisten. Zudem ist es besonders vorteilhaft, wenn diese Kontaktbereiche oder auch Gegenrampen 20 beidseitig der Waffenmittelebene und mit der gleichen Winkellage ausgebildet sind.

Es hat sich gezeigt, dass die Herstellung des Arretiermittels 14, also des Arretierplättchens 16 und oder des einteiligen Arretiermittels 14 mit Arretiernase 15, mittels Stanzen und darauffolgenden Biegevorgangs (oder auch kombiniert) besonders vorteilhaft ist, da die erreichbaren Festigkeiten durch den Biegevorgang eine geringe Wandstärke des Arretiermittels 14 erlauben.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. der Schlitten durch die Explosionsgase nach "hinten" bewegt wird, etc.. Bei Fahrzeugen ist "vorne" die übliche Fortbewegungsrichtung. "Laufrichtung" ist die Richtung der Laufachse, Quer dazu meint im Wesentlichen eine um 90° dazu gedrehte Richtung.

Es soll noch darauf hingewiesen werden, dass in der Beschreibung und den Ansprüchen Angaben wie "unterer Bereich" eines Gehänges, Reaktors, Filters, Bauwerks, oder einer Vorrichtung oder, ganz allgemein, eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden

### Bezugszeichenliste:

- 1: Pistole
- 2: Griffstück
- 3: Lauf
- 4: Verschluss
- 5: Schließfedergruppe
- 6: Verschlussfanghebel
- 7: Zerlegehebel
- 8: Verriegelungsblock
- 9: Verschlussführungen
- 10: Schlagbolzenmechanismus
- 11: Schlagbolzen
- 12: Deckplatte
- 13: Rampe/Nocke
- 14: Arretiermittel
- 15: (Halte)Arretiernase /-raste /-zunge
- 16: (Halte)Arretierplättchen
- 17: Laufbasis
- 18: Spalt bzw. Entriegelungsabstand
- 19: Arretiermittelaufnahme
- 20: Gegenrampe
- 21: Laufachse

## Patentansprüche

1. Pistole (1) mit Lauf, insbesondere Trainingswaffe, mit Griffstück (2) mit einem Schacht für ein Magazin, Verschluss (4) und Lauf (3), mit einer Verschlussfangvorrichtung, einem Schlagbolzenmechanismus (10) mit in Richtung der Laufachse (21) nach hinten ausziehbarer Deckplatte (12) und bevorzugt mit einem Zerlegehebel (7), der zwischen einer Halteposition, in der er die Bewegung des Verschluss (4) nach vorne begrenzt, und einer Zerlegeposition, in der er die Bewegung des Verschlusses (4) nach vorne freigibt, bewegt werden kann, wobei diese Bewegung des Verschlusses (4) in eine Freigabeposition nur möglich ist, wenn kein Magazin im Schacht ist und der Verschluss (4) in seiner gefangenen Position ist, **dadurch gekennzeichnet, dass** die Pistole einen im Griffstück (2) durch ein Arretiermittel (14) befestigten, starren Lauf (3) aufweist, dass das Arretiermittel (14) gegen die Kraft einer Feder (19) und/oder durch elastische Deformation aus einer Arretierposition, in der es den Lauf arretiert, in eine Freigabeposition, in der es den Lauf (3) freigibt, gebracht werden kann, dass zwischen dem Lauf (3) und dem Verschluss (4) ein Entriegelungsabstand (18) vorgesehen ist, bei dessen Überwindung, gegebenfalls nach erfolgter Bewegung des Zerlegehebels (7) in die Zerlegeposition, eine am Verschluss (4) vorgesehene Entriegelungsrampe (13) das Arretiermittel (14) in die Freigabeposition drängt.

2. Pistole nach Anspruch 1, **dadurch gekennzeichnet, dass** zwei Entriegelungsrampen (13), symmetrisch zur Waffenmittelebene am Verschluss (4) angeordnet sind.

3. Pistole nach Anspruch 1 oder 2, **dadurch gekennzeichnet, dass** am Arretiermittel (14) die in Kontakt mit der/den Entriegelungsrampe(n) (13) kommende(n) Bereiche abgeschrägt sind.

4. Pistole nach Anspruch 3, **dadurch gekennzeichnet, dass** die Schrägen der Entriegelungsrampe(n) (13) und er mit ihr/ihnen in Kontakt kommenden Bereich(e) des Arretiermittels (14) gleiche Winkellage aufweisen.

5. Pistole nach einem der vorhergehenden Ansprüche, **dadurch gekennzeichnet, dass** das Arretiermittel (14) eine Arretiernase (15) aufweist, welche zum Eingriff in eine Arretiermittelaufnahme (19) an der Laufbasis (17) ausgebildet ist.

6. Pistole nach einem der vorhergehenden Ansprüche **dadurch gekennzeichnet, dass** das Arretiermittel (14) als Stanzbiegeteil ausgebildet ist.

7. Pistole nach einem der vorhergehenden Ansprüche **dadurch gekennzeichnet, dass** der Entriegelungsabstand (18) zwischen 0,5 bis etwa 4,0 mm, bevorzugt 0,8 bis etwa 3,5 mm, besonders bevorzugt 1,0 bis 3,0 mm, liegt.

8. Pistole nach einem der vorhergehenden Ansprüche, **dadurch gekennzeichnet, dass** das Arretiermittel (14) in Form eines Arrettierplättchens (16) ausgebildet ist.

9. Pistole nach einem der vorhergehenden Ansprüche, **dadurch gekennzeichnet, dass** der Lauf (3) eine Laufbasis mit einer nutförmigen Arrettiermittelaufnahme (19) aufweist.

## Claims

1. Pistol (1) having a barrel, in particular a training weapon, comprising a frame (2) having a magazine well for a magazine, a slide (4) and the barrel (3), comprising a slide stop device, a firing pin assembly (10) having a cover plate (12) which can be pulled out backward in the direction of the barrel axis (21) and preferably comprising a slide disassembly lock (7) which can be moved between a holding position in which it limits the forward movement of the slide (4) and a disassembly position in which it releases the forward movement of the slide (4), this movement into the release position only being possible when there is no magazine in the magazine well and the slide (4) is in its stopped position, **characterized in that** the pistol comprises a rigid barrel (3) fastened in the frame (2) by means of a locking device (14), **in that** the locking device (14) can be brought, counter to the force of a spring (19) and/or by elastic deformation, from a locking position, in which it locks the barrel, into a release position, in which it releases the barrel (3), **in that** an unlocking gap (18) is provided between the barrel (3) and the slide (4), and when said gap is overcome, after the slide disassembly lock (7) has moved into the disassembly position, an unlocking ramp (13) provided on the slide (4) forces the locking device (14) into the release position.

2. Pistol according to claim 1, **characterized in that** two unlocking ramps (13) are arranged on the slide (4) symmetrically with respect to the central plane of the weapon.

3. Pistol according to either claim 1 or claim 2, **characterized in that** on the locking device (14), the regions coming into contact with the unlocking ramp(s) (13) are sloped.

4. Pistol according to claim 3, **characterized in that** the slopes of the unlocking ramp(s) (13) and of the region(s) of the locking device (14) coming into contact therewith have the same angular position.

5. Pistol according to any of the preceding claims, **characterized in that** the locking device (14) has a locking nose (15) which is designed to engage into a locking device seat (19) on the barrel base (17).

6. Pistol according to any of the preceding claims, **characterized in that** the locking device (14) is designed as a stamped and bent part.

7. Pistol according to any of the preceding claims, **characterized in that** the unlocking gap (18) is between 0.5 to approximately 4.0 mm, preferably 0.8 to approximately 3.5 mm, particularly preferably 1.0 to 3.0 mm.

8. Pistol according to any of the preceding claims, **characterized in that** the locking device (14) has the form of a locking platelet (16).

9. Pistol according to any of the preceding claims, **characterized in that** the barrel (3) has a base with a groove-like locking device seat (19).

## Revendications

1. Pistolet (1) à canon, en particulier arme d'entraînement, comprenant une poignée (2) avec un compartiment pour un chargeur, une culasse (4) et un canon (3), comprenant un dispositif d'arrêt de culasse, un mécanisme à percuteur (10) doté d'une plaque de recouvrement (12) pouvant être extraite vers l'arrière, dans le sens de l'axe du canon (21), et doté de préférence d'un levier de démontage (7) qui peut être déplacé entre une position de maintien, dans laquelle il limite le mouvement de la culasse (4) vers l'avant, et une position de démontage dans laquelle il libère le mouvement de la culasse (4) vers l'avant, ledit mouvement de la culasse (4) vers une position de libération n'étant possible que si aucun chargeur ne se trouve dans le compartiment et la culasse (4) occupe sa position arrêtée, **caractérisé en ce que** le pistolet présente un canon (3) rigide fixé dans la poignée (2) par un moyen de verrouillage (14), **en ce que** le moyen de verrouillage (14) peut être amené, à l'encontre de la force d'un ressort (19) et/ou par déformation élastique, d'une position de verrouillage, dans laquelle il bloque le canon, dans une position de libération dans laquelle il libère le canon (3), **en ce qu'**il est prévu entre le canon (3) et la culasse (4), une distance de déverrouillage (18) qui, une fois parcourue, le cas échéant après déplacement du levier de démontage (7) dans la position de démontage, fait qu'une rampe de déverrouillage (13) prévue sur la culasse (4) pousse le moyen de verrouillage (14) dans la position de libération.

2. Pistolet selon la revendication 1, **caractérisé en ce que** deux rampes de déverrouillage (13) sont disposées sur la culasse (4) de façon symétrique par rapport au plan médian de l'arme.

3. Pistolet selon la revendication 1 ou 2, **caractérisé en ce que** sur le moyen de verrouillage (14), les zones qui entrent en contact avec la/les rampe(s) de déverrouillage (13) sont biseautées.

4. Pistolet selon la revendication 3, **caractérisé en ce que** les surfaces obliques des rampes de déverrouillage (13) et des zones du moyen de verrouillage (14) qui entrent en contact avec elles présentent la même position angulaire.

5. Pistolet selon l'une des revendications précédentes, **caractérisé en ce que** le moyen de verrouillage (14) présente un ergot de verrouillage (15) qui est conçu pour s'engager dans un logement de moyen de verrouillage (19) sur la base du canon (17).

6. Pistolet selon l'une des revendications précédentes, **caractérisé en ce que** le moyen de verrouillage (14) est réalisé sous forme de pièce découpée pliée.

7. Pistolet selon l'une des revendications précédentes, **caractérisé en ce que** la distance de déverrouillage (18) est comprise entre 0,5 et environ 4,0 mm, de préférence 0,8 à environ 3,5 mm, de manière particulièrement avantageuse de 1,0 à 3,0 mm.

8. Pistolet selon l'une des revendications précédentes, **caractérisé en ce que** le moyen de verrouillage (14) est réalisé sous la forme d'une plaquette de verrouillage (16).

9. Pistolet selon l'une des revendications précédentes, **caractérisé en ce que** le canon (3) présente une base de canon comprenant un logement de moyen de verrouillage (19) en forme de rainure.
